# EUROPÄISCHE PATENTSCHRIFT

(11) **EP 2 585 779 B1**
(45) Veröffentlichungstag und Bekanntmachung des Hinweises auf die Patenterteilung: **22.05.2019**
(21) Anmeldenummer: 11725339.3
(22) Anmeldetag: 09.06.2011
(51) Int. Cl.: F26B 15/12, F26B 21/14, F26B 25/00

(54) **TROCKNER**
DRIER
SÉCHEUR

(30) Priorität: 23.06.2010 DE 102010024840
(43) Veröffentlichungstag der Anmeldung: 01.05.2013
(73) Patentinhaber: Eisenmann SE, 71032 Böblingen (DE)
(72) Erfinder: BRUCKNER, Dietmar, 71126 Gäufelden (DE)
(74) Vertreter: Ostertag & Partner Patentanwälte mbB
(86) Internationale Anmeldenummer: PCT/EP2011/002831
(87) Internationale Veröffentlichungsnummer: WO 2011/160778

(56) Entgegenhaltungen:
- EP-A1- 0 890 807
- DE-A1- 19 634 693
- JP-A- 1 115 469
- JP-A- 1 299 668
- US-A- 4 656 758

## Beschreibung

Die Erfindung betrifft einen Trockner zum Trocknen von Gegenständen, insbesondere von lackierten Fahrzeugkarosserien oder Anbauteilen, nach dem Oberbegriff des Patentanspruchs 1.Unter "Trocknen" wird hier nicht nur das Entfernen von Flüssigkeiten, insbesondere das Austreiben von Lösemitteln, oder das Vernetzen von Nasslacken sondern auch das Gelieren und das sogenannte "Einbrennen" von Pulverlacken verstanden.

Bei allen Trocknern ist das Ein- und Ausschleusen von Gegenständen in den eigentlichen Trocknerraum mit mehr oder weniger großen Energieverlusten verbunden, da sich das Einströmen von kalter Luft in den Trockenraum ebenso wenig wie das Ausströmen von heißer Innenatmosphäre aus dem Trockenraum in die Außenatmosphäre nie vollständig unterbinden lässt. Bei bekannten Trocknern der eingangs genannten Art werden sog. A-Schleusen als Einlass- und Auslassschleuse verwendet. Diese A-Schleusen machen sich zunutze, dass heiße Luft leichter als kalte Luft ist und sich im oberen Bereich von geschlossenen Räumen ansammelt. Bei diesen A-Schleusen wird daher der zu trocknende Gegenstand auf einem verhältnismäßig niedrigen Höhenniveau in die Schleuse eingebracht und sodann mittels einer Hubeinrichtung in die Höhe gehoben, wo sich die heiße Luft befindet, die nur in geringem Umfange durch die auf niedrigem Niveau befindliche Einlassöffnung ausströmt. In diesem höheren Niveau wird der zu trocknende Gegenstand dann im Wesentlichen horizontal in die Trocknerkammer eingebracht, die sich insgesamt in größerer Höhe befindet. Im Auslassbereich findet dann entsprechend eine Absenkbewegung der zu trocknenden Gegenstände auf ein niedrigeres Niveau statt, auf dem dann auch die Auslassöffnung der Auslassschleuse liegt.

Nachteilig bei diesen bekannten, mit A-Schleusen arbeitenden Trocknern ist, dass Hubeinrichtungen erforderlich sind, welche einen erhöhten apparativen Aufwand darstellen. Nachteilig ist ferner, dass ein kontinuierlicher Durchlauf der zu trocknenden Gegenstände nicht möglich sondern durch die beiden Vertikalbewegungen in der Einlass- und der Auslassschleuse unterbrochen ist. Dies reduziert den Durchsatz, der mit den Trocknern erreichbar ist. Schließlich ist auch der große Platzbedarf in der Bauhöhe, der mit den A-Schleusen verbunden ist, als Nachteil erwähnenswert.

Im Stand der Technik sind auch Trockner bekannt geworden, welche ohne solche Hubeinrichtungen auskommen. So verwendet die US 4 656 758 eine Trocknereinrichtung für Fahrzeugkarosserien, welche bei den Eingangs- und Ausgangsöffnungen durch Ausbildung jeweils eines Luftvorhanges das Entweichen von Wärme ins Freie verhindern soll. Schleusen sind dort nicht vorgesehen.

Ein weiterer Trockner ist in der EP 0 890 807 A1 beschrieben. Hier durchlaufen die zu trocknenden Werkstücke, zum Beispiel Bleche, einen Eingangs- und Ausgangsbereich, welcher schleusenartig ausgebildet ist. Beim inneren Ende der Schleusen befindet sich ein Sperrluftvorhang aus heißer Luft, welcher das Eindringen von kühler Umgebungsluft verhindern soll, was zu unerwünschten Kondensationserscheinungen im Inneren des Trockners führen könnte.

Aufgabe der vorliegenden Erfindung ist es, einen Trockner der eingangs genannten Art zu schaffen, der kostengünstig ist und gleichwohl hohe Durchsätze ermöglicht.

Diese Aufgabe wird erfindungsgemäß durch die Merkmale des Patentanspruchs 1 gelöst.

Aufgrund der doppelten, gegensinnig strömenden Luftvorhänge, die erfindungsgemäß in den Schleusen eingesetzt werden, kann das Einströmen von Kaltluft in den Trockenraum und das Ausströmen von heißer Innenatmosphäre in die Außenatmosphäre sehr weitgehend reduziert werden, ohne dass auf die unterschiedlichen Dichten kalter und heißer Luft rekurriert werden müsste und die Gegenstände hierzu Vertikalbewegungen durchführen müssten. Es ist einleuchtend, dass hierdurch der Kostenaufwand, der in den Schleusen anfällt, gegenüber A-Schleusen erheblich reduziert ist. Ebenso einleuchtend ist, dass sich wegen des Wegfalls der Vertikalbewegungen der Durchsatz durch den erfindungsgemäßen Trockner gegenüber dem Stande der Technik erhöhen lässt.

Vorteilhafterweise sind die die Luftvorhänge erzeugenden Düseneinrichtungen in ihrer Richtungscharakteristik und/oder Drosselwirkung einstellbar. Auf diese Weise können die Luftvorhänge sowohl in ihrer geometrischen Ausprägung, beispielsweise in der Divergenz, als auch in der Strömungsgeschwindigkeit an die zu trocknenden Gegenstände bzw. deren zu trocknenden Beschichtungen angepasst werden.

Die die Luftvorhänge erzeugenden Düseneinrichtungen umfassen zweckmäßigerweise eine Mehrzahl von in Bewegungsrichtung der Gegenstände hintereinander angeordneten Düsenreihen oder Schlitzdüsen. Auf diese Weise lassen sich Luftvorhänge erzeugen, die in Bewegungsrichtung der Gegenstände eine ausreichende Ausdehnung aufweisen, um die gewünschte Trennwirkung zwischen der Außen- und der Innenatmosphäre zu erzeugen.

Bevorzugt wird, dass die die Luftvorhänge bildenden Luftströme mit Hilfe mindestens eines Ventilators im Kreise führbar sind. Auf diese Weise bleibt der Lufthaushalt innerhalb des Trockners von den Luftvorhängen im Wesentlichen unbeeinflusst.

Im Kreislauf der die Vorhänge bildenden Luft kann eine Heizeinrichtung, insbesondere ein Wärmetauscher, angeordnet sein. Auf diese Weise können die Luftvorhänge auf eine gewünschte Temperatur gebracht werden, die im Allgemeinen zwischen der Temperatur der Außenatmosphäre und der Temperatur der Innenatmosphäre liegen wird.

Das Verhältnis der Größen der in den beiden Luftvorhängen fließenden Luftströme ist bei einer zweckmäßigen Ausführungsform der Erfindung einstellbar. Je nach Art der trocknenden Gegenstände bzw. der zu trocknenden Beschichtung kann es günstiger sein, wenn die im ersten Luftvorhang strömende Luftmenge größer als diejenige im zweiten Luftvorhang ist, oder umgekehrt. Was diesbezüglich besser ist, kann im Einzelfall durch einfache Versuche ermittelt werden.

Die Vorteile, die mit dem erfindungsgemäßen Trockner verbunden sind, treten insbesondere bei derjenigen Ausführungsform zutage, bei welcher das Fördersystem durch das gesamte Trocknergehäuse hindurch dasselbe ist und die Gegenstände auf im Wesentlichen konstanter Höhe kontinuierlich befördert. Es wird also anders als bei bekannten, mit A-Schleusen arbeitenden Trocknern kein Umsetzen innerhalb des Trockners von einem Fördersystem auf das andere erforderlich. Dies erspart zum einen Kosten im apparativen Aufwand und zum anderen Zeit, die sonst mit dem Umsetzen der Gegenstände von Fördersystem zu Fördersystem verbunden wäre.

Ein Ausführungsbeispiel der Erfindung wird nachfolgend anhand der Zeichnung näher erläutert; die einzige Figur zeigt im Vertikalschnitt schematisch den Eingangsbereich eines Durchlauftrockners.

Der insgesamt mit dem Bezugszeichen 1 gekennzeichnende und nur im Eingangsbereich dargestellte Durchlauftrockner ist zur Trocknung von Anbauteilen von Fahrzeugkarosserien bestimmt, die mit Hilfe eines nicht dargestellten Hängeförderers kontinuierlich durch den Durchlauftrockner 1 transportiert werden. Auf die Art der Gegenstände und die Art des Fördersystemes kommt es im vorliegenden Zusammenhang jedoch nicht an.

Der Durchlauftrockner 1 umfasst ein Trocknergehäuse 2, das zur Vermeidung von Wärmeverlusten thermisch isoliert ist. Das Trocknergehäuse 2 besitzt an seinem in der Zeichnung linken Ende eine Einlassöffnung 3, durch welche die Anbauteile zunächst in einen Vorraum 4 eingebracht werden. Von dort gelangen sie über eine Öffnung 5 in einer Zwischenwand 6, deren oberer Bereich 6a in nachfolgend beschriebener Weise als Schott zur Luftführung dient, in eine Schleuse 7.

Entlang des weiteren Bewegungsweges durchlaufen die Anbauteile einen ersten Luftvorhang 8, der von unten nach oben gerichtet ist, sowie einen zweiten Luftvorhang 9, der entgegengesetzt, also von oben nach unten strömt. Aus der Schleuse 7 treten die Anbauteile dann unter einem weiteren Schott 10 hindurch in den eigentlichen Trocknerraum 11 ein. Im Trocknerraum 11 herrscht zur Trocknung des Lackes auf den Anbauteilen eine Temperatur bis etwa 250°C, wie dies dem Fachmann bekannt ist. Die Anbauteile durchlaufen nunmehr den Trockenraum 11; die Verweilzeit in diesem ist so lange, dass der Trockenvorgang beim Austritt aus dem Trockenraum 11 abgeschlossen ist. Es schließt sich dann eine Auslassschleuse an, die spiegelsymmetrisch der oben beschriebenen Einlassschleuse 7 entspricht. D. h., die Anbauteile gelangen unter einem weiteren Schott hindurch zunächst in einen von oben nach unten strömenden Luftvorhang, sodann in einen von unten nach oben strömenden Luftvorhang und schließlich unter einem weiteren Schott hindurch in einen Auslassraum, der dem oben erwähnten Vorraum 4 entspricht. Über eine Auslassöffnung, entsprechend der Einlassöffnung 3 verlassen die Anbauteile dann den Durchlauftrockner 1 und werden einer weiteren Behandlung oder Bearbeitung zugeführt.

Die beiden Luftvorhänge 8, 9 (und entsprechend die beiden Luftvorhänge im Auslassbereich) werden in folgender Weise erzeugt:
Unterhalb der Schleuse 7 ist im Trocknergehäuse 2 des Durchlauftrockners 1 ein Luftkanal 12 ausgebildet. In der Deckwand dieses Luftkanales 12 befindet sich eine Düsenanordnung 13, die aus mehreren, in Bewegungsrichtung der Anbauteile hintereinander angeordneten Düsenreihen oder Schlitzdüsen zusammengesetzt ist. Die Düsenanordnung 13 erstreckt sich über die gesamte Breite der Schleuse 7 und ist in bekannter Weise so ausgestaltet, dass die Richtung der ausströmenden Luft ebenso wie die Drosselwirkung einstellbar sind.

In der Decke des Einlassbereiches 7 ist, gegenüber der Düseneinrichtung 13 in Richtung auf den Trockenraum 11 versetzt, eine weitere Düseneinrichtung 14 angebracht. Die Düseneinrichtung 14 umfasst ebenfalls mehrere, in Bewegungsrichtung der Anbauteile hintereinander angeordnete Düsenreihen oder Schlitzdüsen; die austretende Luft lässt sich auch hier in ihrer Richtung und in ihrer Austrittsgeschwindigkeit einstellen.

Oberhalb der ersten Düsenanordnung 13 befindet sich in der Decke der Schleuse 7 eine Auslassöffnung 15, die durch einen Schieber 16 mehr oder weniger verschlossen werden kann. Ein Ventilator 17, dessen Drehzahl und damit Förderleistung veränderlich sein kann, saugt Luft über die Öffnung 15 und einen Zwischenraum 18 an und drückt diese in einen Luftkanal 19 ein, der über der Decke der Schleuse 7 angeordnet ist. Die Luft passiert sodann einen Wärmetauscher 20, in dem sie auf eine höhere Temperatur erwärmt werden kann und wird sodann in folgender Weise verteilt: Wie schematisch den Pfeilen in der Zeichnung zu entnehmen ist, kann ein Teil dieser Luft über eine Drosselklappe 21 in die Außenatmosphäre abgegeben werden.

Ein weiterer Teil der Luft wird über eine Drosselkappe 22 der ersten Düseneinrichtung 13 zugeführt. Ein dritter Teil der Luft schließlich gelangt über eine weitere Drosselklappe 23 zur zweiten Düseneinrichtung 14. Ein Schieber 24 ist in der Lage, eine Öffnung 25 in einer Seitenwand des Zwischenraumes 18 mehr oder weniger zu verschließen und ermöglicht so einen By-Pass zum Durchlauf der Luft durch die beiden Düseneinrichtungen 13 und 14, wenn hierfür ein Bedarf gegeben ist.

Die Funktionsweise des oben beschriebenen Durchlauftrockners 1 im Einlaufbereich ist wie folgt:
Zum Betrieb wird mit Hilfe der ersten Düseneinrichtung 13 der erste Luftvorhang 8 so eingerichtet, dass er mit einem möglichst kleinen Öffnungswinkel nach oben strömt. Das Schott 6a verhindert dabei einen Austritt des Luftvorhanges 8 in der Zeichnung nach links zum Vorhang 4 hin. Mit Hilfe der Düseneinrichtung 13 kann die Mittelebene des Luftvorhangs 8 auch leicht gegen die Vertikale schräg gestellt werden. Die den ersten Luftvorhang 8 bildende Luft wird über die Auslassöffnung 15 und den Zwischenraum 18 durch den Ventilator 17 angesaugt und in den Luftkanal 19 gedrückt, durch den Wärmetauscher 20 erwärmt und schließlich mit Hilfe der drei Drosselventile 21, 22, 23 aufgeteilt. Eine Abgabe an die Außenatmosphäre über das erste Drosselventil 21 erfolgt nur ausnahmsweise, wenn dies für den Lufthaushalt des Durchlauftrockners 1 erforderlich ist. Die Aufteilung der Luft auf die beiden Düseneinrichtungen 13 und 14 mit Hilfe der beiden Drosselventile 22, 23 ist normalerweise so, dass die Luftmenge in den beiden Luftvorhängen 8, 9 dieselbe ist. Abweichungen hiervon sind jedoch bei Bedarf möglich.

Die zweite Düseneinrichtung 14 wird ebenfalls so eingestellt, dass der Luftvorhang nach unten möglichst wenig divergiert, insbesondere so, dass sich die beiden Luftvorhänge 8, 9 nicht in nennenswertem Umfange überlappen. Darüber hinaus wird mit Hilfe der zweiten Düseneinrichtung 14 der zweite Luftvorhang 9 so gedrosselt, dass er nicht bis zum Boden der Schleuse 7 reicht. Vielmehr kehrt die Luft im unteren Bereich der Schleuse 7, wie durch einen gekrümmten Pfeil dargestellt, um und strömt nunmehr ebenfalls nach oben, wobei sie sich teilweise mit dem ersten Luftvorhang 8 vereinigt.

Durch die beiden Luftvorhänge 8, 9, die in der oben beschriebenen Weise betrieben werden, lässt sich eine erstaunlich gute Trennung der im Trockenraum 11 herrschenden Innenatmosphäre von der außerhalb des Trocknergehäuses 2 herrschenden Umgebungsatmosphäre erzielen. Dies, obwohl die gesamte Einlassöffnung 3 offensteht. Die Trennwirkung betrifft sowohl das Ausströmen von heißer Luft aus dem Trockenraum 11 nach außen als auch das Einströmen von Umgebungsluft in den Trockenraum 11 hinein. Dabei wird gleichzeitig für einen effektiven Schutz vor Verunreinigungen im Trockenraum 11 gesorgt.

Die Betriebsweise der nicht dargestellten Auslassschleuse entspricht im Wesentlichen der oben beschriebenen Betriebsweise der Einlassschleuse 7, wobei selbstverständlich in gewissem Umfange Anpassungen in den Luftmengen und Strömungsgeschwindigkeiten der beiden dortigen Luftvorhänge vorgenommen werden können.

## Patentansprüche

1. Trockner (1) zum Trocknen von Gegenständen, insbesondere von lackierten Fahrzeugkarosserien oder Anbauteilen, mit
a) einem Trocknergehäuse (2);
b) einem im Trocknergehäuse (2) angeordneten Trocknerraum (11), in dem eine Innenatmosphäre mit einer gegenüber der Außenatmosphäre erhöhten Temperatur vorliegt;
c) einer Einlass- (7) und einer Auslassschleuse, welche das Einströmen der Außenatmosphäre in den Trocknerraum (11) und das Ausströmen von Innenatmosphäre in die Außenatmosphäre reduzieren;
d) einem Fördersystem, das die Gegenstände durch die Einlassschleuse (7), den Trocknerraum (11) und die Auslassschleuse hindurchfährt;
**dadurch gekennzeichnet, dass**
e) die Einlassschleuse (7) umfasst:
ea) einen sich über die gesamte Breite der Einlassschleuse (7) erstreckenden, von unten nach oben verlaufenden ersten Luftvorhang (8);
eb) in Bewegungsrichtung der Gegenstände hinter dem ersten Luftvorhang (8) einen zweiten, sich über die gesamte Breite der Einlassschleuse (7) erstreckenden, von oben nach unten verlaufenden Luftvorhang (9);
f) die Auslassschleuse im Wesentlichen identisch mit der Einlassschleuse (7) ausgebildet ist, wobei jedoch die Gegenstände zuerst einen von oben nach unten gerichteten und dann einen von unten nach oben gerichteten Luftvorhang durchlaufen, und wobei
g) beim Eingang der Einlassschleuse (7) eine Zwischenwand (6) mit einer Öffnung (5) vorgesehen ist, wobei der obere Bereich (6a) der Zwischenwand (6) als Schott zur Luftführung dient und beim Eingang in den Trocknerraum (11) ein weiteres Schott(10) vorgesehen ist, unter welchem hindurch die Gegenstände in den Trocknerraum (11) hinein treten; und
h) beim Eingang der Auslassschleuse ein weiteres Schott vorgesehen ist, unter welchem hindurch die Gegenstände aus dem Trocknerraum (11) hinaus treten und beim Ausgang der Auslassschleuse eine Zwischenwand mit einer Öffnung vorgesehen ist, wobei der obere Bereich der Zwischenwand als weiteres Schott zur Luftführung dient.

2. Trockner nach Anspruch 1, **dadurch gekennzeichnet, dass** die die Luftvorhänge (8, 9) erzeugenden Düseneinrichtungen (13, 14) in ihrer Richtungscharakteristik und/oder Drosselwirkung einstellbar sind.

3. Trockner nach Anspruch 1 oder 2, **dadurch gekennzeichnet, dass** die die Luftvorhänge (8, 9) erzeugenden Düseneinrichtungen (13, 14) eine Mehrzahl von in Bewegungsrichtung der Gegenstände hintereinander angeordneten Düsenreihen oder Schlitzdüsen umfassen.

4. Trockner nach einem der vorhergehenden Ansprüche, **dadurch gekennzeichnet, dass** die die Luftvorhänge (8, 9) bildenden Luftströme mit Hilfe mindestens eines Ventilators (17) im Kreise führbar sind.

5. Trockner nach Anspruch 4, **dadurch gekennzeichnet, dass** im Kreislauf der die Luftvorhänge (8, 9) bildenden Luft eine Heizeinrichtung (20), insbesondere ein Wärmetauscher, angeordnet ist.

6. Trockner nach einem der vorhergehenden Ansprüche, **dadurch gekennzeichnet, dass** das Verhältnis der Größen der in den beiden Luftvorhängen (8, 9) fließenden Luftströme einstellbar ist.

7. Trockner nach einem der vorhergehenden Ansprüche, **dadurch gekennzeichnet, dass** das Fördersystem durch das gesamte Trocknergehäuse (2) hindurch dasselbe ist und die Gegenstände auf im Wesentlichen konstanter Höhe kontinuierlich befördert.

## Claims

1. Drier (1) for drying objects, in particular painted vehicle bodies or attachment parts, comprising
a) a drier housing (2);
b) a drier chamber (11) which is arranged in the drier housing (2) and in which an internal atmosphere having a higher temperature than the external atmosphere is present;
c) an inlet lock (7) and an outlet lock which reduce the inflow of the external atmosphere into the drier chamber (11) and the outflow of the internal atmosphere into the external atmosphere;
d) a conveyor system which conveys the objects through the inlet lock (7), the drier chamber (11) and the outlet lock;
**characterised in that**
e) the inlet lock (7) comprises:
ea) a first air curtain (8) which extends across the entire width of the inlet lock (7) and runs from the bottom up;
eb) a second air curtain (9) behind the first air curtain (8), with respect to the movement direction of the objects, which extends across the entire width of the inlet lock (7) and runs from the top down;
f) the outlet lock is constructed substantially identical to the inlet lock (7), wherein however the objects first pass through an air curtain directed from the top down and then through an air curtain directed from the bottom up, and wherein
g) an intermediate wall (6) having an opening (5) is provided at the entrance of the inlet lock (7), wherein the upper section (6a) of the intermediate wall (6) serves as a bulkhead for air guidance and a further bulkhead (10) is provided at the entrance of the drier chamber (11), under which bulkhead (10) the objects pass through and enter the drier chamber (11); and
h) a further bulkhead is provided at the entrance of the outlet lock, under which bulkhead the objects pass through and exit the drier chamber (11) and an intermediate wall having an opening is provided at the exit of the outlet lock, wherein the upper section of the intermediate wall serves as a further bulkhead for air guidance.

2. Drier according to claim 1, **characterised in that** the nozzle devices (13, 14) generating the air curtains (8, 9) are adjustable in their directivity and/or throttle effect.

3. Drier according to claim 1 or 2, **characterised in that** the nozzle devices (13, 14) generating the air curtains (8, 9) comprise a plurality of nozzle rows or slit nozzles arranged behind one another with respect to the movement direction of the objects.

4. Drier according to one of the preceding claims, **characterised in that** the air flows forming the air curtains (8, 9) can be guided in a circle with the aid of at least one fan (17).

5. Drier according to claim 4, **characterised in that** a heating device (20), in particular a heat exchanger, is arranged in the circuit of the air forming the air curtains (8, 9).

6. Drier according to any one of the preceding claims, **characterised in that** the ratio of the values of the air flows flowing in the two air curtains (8, 9) is adjustable.

7. Drier according to any one of the preceding claims, **characterised in that** the conveyor system is the same throughout the entire drier housing (2) and conveys the objects continuously at a substantially constant height.

## Revendications

1. Sécheur (1) dévolu au séchage d'objets, notamment de carrosseries de véhicules ou de pièces rapportées laquées, comprenant
a) un carter de séchage (2) ;
b) une chambre de séchage (11) située dans ledit carter de séchage (2), et dans laquelle règne une atmosphère intérieure à température accrue par rapport à l'atmosphère extérieure ;
c) des sas d'admission (7) et d'évacuation, qui diminuent l'afflux de l'atmosphère extérieure dans ladite chambre de séchage (11), et la sortie d'atmosphère intérieure vers ladite atmosphère extérieure ;
d) un système de convoyage qui achemine les objets à travers ledit sas d'admission (7), ladite chambre de séchage (11) et ledit sas d'évacuation ;
**caractérisé par le fait que**
e) le sas d'admission (7) inclut :
ea) un premier rideau d'air (8) circulant de bas en haut, qui s'étend sur l'intégralité de la largeur du sas d'admission (7) ;
eb) derrière ledit premier rideau d'air (8) dans la direction de mouvement des objets, un second rideau d'air (9) circulant de haut en bas et s'étendant sur l'intégralité de la largeur dudit sas d'admission (7) ;
f) ledit sas d'évacuation est de réalisation pour l'essentiel identique à celle dudit sas d'admission (7), sachant, toutefois, que les objets parcourent tout d'abord un rideau d'air dirigé de haut en bas, puis un rideau d'air dirigé de bas en haut, et sachant
g) qu'une paroi intermédiaire (6), percée d'une ouverture (5), est prévue au niveau de l'entrée dudit sas d'admission (7), la région supérieure (6a) de ladite paroi intermédiaire (6) remplissant la fonction d'une cloison étanche affectée au guidage de l'air, et sachant qu'il est prévu, au niveau de l'entrée dans la chambre de séchage (11), une cloison étanche supplémentaire (10) au-dessous de laquelle les objets pénètrent d'un trait dans ladite chambre de séchage (11) ; et
h) qu'il est prévu, au niveau de l'entrée dudit sas d'évacuation, une cloison étanche additionnelle au-dessous de laquelle lesdits objets sortent d'un trait de la chambre de séchage (11), et qu'une paroi intermédiaire percée d'une ouverture est prévue au niveau de la sortie dudit sas d'évacuation, la région supérieure de ladite paroi intermédiaire remplissant la fonction d'une cloison étanche additionnelle dédiée au guidage de l'air.

2. Sécheur selon la revendication 1, **caractérisé par** une faculté de réglage de la caractéristique directionnelle et/ou de l'effet d'étranglement des dispositifs (13, 14) à buses qui engendrent les rideaux d'air (8, 9).

3. Sécheur selon la revendication 1 ou 2, **caractérisé par le fait que** les dispositifs (13, 14) à buses, engendrant les rideaux d'air (8, 9), incluent une pluralité de rangées de buses ou de buses fendues agencées en succession dans la direction de mouvement des objets.

4. Sécheur selon l'une des revendications précédentes, **caractérisé par le fait que** les flux d'air constituant les rideaux d'air (8, 9) sont guidés à l'aide d'au moins un ventilateur (17), en décrivant un cercle.

5. Sécheur selon la revendication 4, **caractérisé par le fait qu'**un dispositif de chauffage (20), en particulier un échangeur de chaleur, est implanté dans le circuit de l'air constituant les rideaux d'air (8, 9).

6. Sécheur selon l'une des revendications précédentes, **caractérisé par** une faculté de réglage du rapport dimensionnel des flux d'air en circulation dans les deux rideaux d'air (8, 9).

7. Sécheur selon l'une des revendications précédentes, **caractérisé par le fait que** le système de convoyage est identique sur toute l'étendue du carter de séchage (2) et achemine les objets en continu, à une hauteur pour l'essentiel constante.
